# EUROPÄISCHE PATENTSCHRIFT

(11) **EP 0 264 607 B1**
(45) Veröffentlichungstag und Bekanntmachung des Hinweises auf die Patenterteilung: **29.04.1992**
(21) Anmeldenummer: 87113192.6
(22) Anmeldetag: 09.09.1987
(51) Int. Cl.: A47C 4/16

(54) **Klappmöbel**
Folding piece of furniture
Meuble pliant

(30) Priorität: 14.10.1986 DE 3634986
(43) Veröffentlichungstag der Anmeldung: 27.04.1988
(73) Patentinhaber: BRUNN, Oswald, D-80992 München (DE)
(72) Erfinder: BRUNN, Oswald, D-80992 München (DE)
(74) Vertreter: Reinhard - Skuhra - Weise & Partner

(56) Entgegenhaltungen:
- US-A- 2 294 340
- US-A- 2 824 600

## Beschreibung

Die Erfindung betrifft ein Klappmöbel gemäß dem Oberbegriff des Patentanspruchs 1.

Ein Klappmöbel entsprechend dem Oberbegriff des Patentanspruchs ist aus der US-A-2 294 340 bekannt. Bei diesem Klappmöbel ist das vordere Beinpaar direkt an einer nach unten abstehenden Einrichtung gelenkig gelagert und das hintere Beinpaar ist über zusätzliche Führungslaschen mit eingesetzten Führungsstiften in einer Führungsnut verschiebbar. Bei einem Klappmöbel dieser Art läßt sich die Sitzneigung nicht verstellen.

In der US-A-2 824 600 ist ein Klappmöbel beschrieben, bei dem an der Unterseite der Sitzfläche Rastnuten ausgebildet sind, wodurch die Höhe des Stuhles, insbesondere die Höhe der Sitzfläche des Stuhles verstellbar ist. Eine Neigungsverstellung der Sitzfläche läßt sich dabei aber nicht erreichen.

Der Erfindung liegt die Aufgabe zugrunde ein Klappmöbel der eingangs genannten Art derart zu verbessern, daß die Neigung der Sitzfläche verstellbar ist, und das Klappmöbel für Aufbewahrungszwecke möglichst kompakt zusammengeklappt werden kann.

Diese Aufgabe wird erfindungsgemäß durch die Merkmale des Patentanspruchs 1 gelöst.

Ausgestaltungen des Klappmöbels ergeben sich aus den Unteransprüchen.

Das Klappmöbel bzw. der Klapphocker hat den Vorteil, daß seine Sitzfläche auf einfache Weise hinsichtlich der Neigung verstellbar ist und trotz dieser Verstellbarkeit das Klappmöbel im zusammengeklappten Zustand geringsten Raumbedarf hat. Im zusammengeklappten Zustand des Klappmöbels befindet sich die Sitzfläche vorteilhafterweise vollständig zwischen den zueinander parallelen Beinpaaren. Nach einer Ausführungsform ist das in verschiedenen Nuten einrastbare Beinpaar fest arretiert, so daß ein Zusammenklappen des Klappmöbels durch versehentliche Verschiebung oder Berührung verhindert wird.

Das Klappmöbel laßt sich vorteilhafterweise aus Holz fertigen und bedarf einer vergleichbar geringen Zahl von Teilen. Weiterhin kann das Klappmöbel durch einfaches Aufsetzen einer Lehne als Sitzmöbel mit Lehne verwendbar gestaltet werden.

Im folgenden werden bevorzugte Ausführungsformen des Klappmöbels anhand der Zeichnung beschrieben. Es zeigen:
- Fig.1: eine Seitenansicht des Klappmöbels,
- Fig.2: eine Seitenansicht des Klappmöbels im nahezu zusammengeklappten Zustand,
- Fig.3: eine Teilschnittansicht des Klappmöbels zur Verdeutlichung einer bevorzugten Ausführungsform mit Führungsnut und arretierbarem Element, und
- Fig.4: eine abgewandelte Ausführungsform des Klappmöbels zur Verwendung als Fußstütze.

Das erfindungsgemäße Klappmöbel, im folgenden Klapphocker genannt, weist, wie üblich, eine mit 1 bezeichnete Sitzfläche und zwei Beinpaare auf. Die Beine des einen, vorzugsweise vorderen Beinpaares sind in Fig. 1 mit 3, die Beine des hinteren Beipaares mit 2 bezeichnet.

Die einander zugehörigen Beine 2, 3 der beiden Beinpaare sind, wie aus Fig. 1 ersichtlich ist, durch ein Gelenk 4, vorzugsweise in Form eines Scharnieres, miteinander drehfähig verbunden. Bei den Ausführungsformen nach Fig. 1 und 2 wird die Drehachse der beiden einander zugeordneten Beine 2, 3 durch einen Lagerstift 5 des Gelenks 4 definiert, so daß bei dieser Ausführungsform die Dreh- oder Schwenkachse zwischen jeweils einem Bein 2,3 an deren oberem Ende festgelegt ist. An dem nach unten weisenden Ende ist zwischen jedem Beinpaar eine stabilisierende Querstrebe 7 bzw. 8 vorgesehen. Zur Lagerung und Führung der beiden Beinpaare ist eine mit 10 bezeichnete Einrichtung vorgesehen, die nach einer bevorzugten Ausführungsform aus einem Plattenpaar 10 besteht. Jede Platte 10 ist vorzugsweise am Seitenrahmen 11 der Sitzfläche 1 befestigt und weist eine Lagerhülse 12 auf, die zur Aufnahme eines Lagerstiftes oder einer Linsenschraube 13 dient und in letzterem Falle mit einem Innengewinde zur Halterung der Schraube versehen ist. Ein Außengewinde der Lagerhülse dient ihrer festen Anordnung in der zugehörigen nicht bezeichneten Bohrung der jeweiligen Platte 10. Der Kopf der Schraube 13 übergreift nach einer Ausführungsform die zugehörige Bohrung im Bein 2, die Schraube 13 verläuft durch das Bein 2 hindurch und ist in die Hülse 12 eingeschraubt, die fest in der Platte 10 sitzt. Wesentlich ist, daß jedes der Beine 2 drehfähig gegenüber der Platte 10 gelagert ist. Zur Montage bzw. Demontage läßt sich die Schraube in die Hülse 12 hinein- bzw. herausschrauben. Es ist auch jede andere, eine Drehbewegung zwischen dem Bein 2 und der Platte 10 ermöglichende Lagereinrichtung einsatzfähig, die im zusammengebauten Zustand eine Seitenbewegung der Beine 2 von den Platten 10 weg verhindert.

Jedes Bein 3 ist durch einen Führungsstift 15 oder dergleichen, der vorzugsweise fest in das zugehörige Bein 3 eingesetzt ist und nach innen, d.h. in Richtung auf die Platte 10 weist, entlang einer Führungsnut 16 verschiebbar. Bei der in Fig. 1 dargestellten Ausführungsform des Klapphockers besteht die Führungsnut 16 im wesentlichen aus drei Bereichen, nämlich einem im wesentlichen gerade verlaufenden Bereich 16a, an den sich in Fig. 1 links ein Bereich 16b mit zwei oder mehreren Rastnuten 18a, 18b, 18c usw. anschließt. Auf der in Fig. 1 rechten Seite geht die Führungsnut 16 in einen Bereich 16c über, der kreisbogenförmigen Verlauf hat. Die Rastnuten 18a usw. liegen im wesentlichen übereinander. Durch Einrasten des Führungselementes 15 in den verschiedenen Rastnuten 18a usw. läßt sich eine unterschiedliche Neigungseinstellung der Sitzfläche 1 und damit eine unterschiedliche Neigung derselben gegenüber den Beinen 3 erhalten.

Fig. 2 zeigt eine Seitenansicht des Klapphockers im fast zusammengeklappten Zustand. Wird der Klapphocker aus der in Fig. 1 gezeigten Position dadurch zusammengeklappt, daß das Beinpaar 3 um den Stift 5 im Uhrzeigersinn auf das Beinpaar 2 verschwenkt wird, gleitet das Führungselement 15 aus der jeweiligen Rastnut 18a oder 18b usw. in den weitgehend gerade verlaufenden Bereich 16a, bis die beiden Beinpaare 2, 3 gemäß Fig. 2 in eine parallel zueinander befindliche Lage gelangen. Sobald die beiden Beinpaare 2,3 in Fig. 2 gezeigte Parallelität erreicht haben, gelangt das Führungselement 15 in den kreisbogenförmig verlaufenden Bereich 16b, wodurch nach Fig. 2 die Sitzfläche 1 nach unten in Richtung des Pfeiles B drehfähig ist, bis er in der Ebene der Beinpaare 2, 3 zwischen diesen zu liegen kommt. Während der Bewegung der Sitzfläche 1 in Richtung des Pfeiles B wird der kreisbogenförmige Führungsnutenbereich 16c im Uhrzeigersinn bewegt, während das Führungselement 15 stationär bleibt und dadurch eine Gleitbewegung zwischen dem Führungselement 15 und dem Nutenbereich 16c bis zum Ende der kreisbogenförmigen Nut erfolgt. Bei der in Fig. 2 dargestellten Ausführungsform liegt der kreisbogenförmige Führungsnutenbereich 16c auf einem Kreis um die durch die Hülse 12 definierte Drehachse, wobei der Radius des Kreisbogens des Nutenabschnittes 16c um diese Drehachse dem aus Fig. 2 erkennbaren Abstand zwischen der Achse der Hülse 12 und der des Führungselements 15 entspricht.

Fig. 3 zeigt Einzelheiten eines bevorzugten Führungselementes 15, das aus einer Hülse 22 mit Innen- und Außengewinde, einem Gewindestift 15a und einem Rändelkopf 20 odgl. besteht. Der Gewindestift 15a ist durch die Gewindehülse 22 hindurchgeschraubt, die in jeder der beiden Beine 3 vorgesehen ist. Die Gewindehülse 22 kann vorzugsweise eine Länge haben, die größer ist als die Stärke des Beines 3, so daß die Gewindehülse 22 mit ihrem auf die Platte 10 zugewandten Ende in die Führungsnut 16 eingreift und als Führungselement gegenüber der Führungsnut 16 dient. Der Gewindestift hat hierbei die Aufgabe, bei Einrastung in eine der Rastnuten 18a usw. in eine Vertiefung am Ende jeder Rastnut 18a, 18b hineinzugreifen, wobei die Vertiefung der Rastnuten durch das Bezugszeichen 24 in Fig. 3 angedeutet ist. Dies hat den Vorteil, daß bei aufgeklapptem Klapphocker und Einrastung der Gewindehülse 22 in eine der Rastnuten 18a, 18b usw. mittels des Rändelkopfes 20 odgl. der Gewindestift 15a soweit vorgedreht werden kann, bis er in die Vertiefung 24a, 24b usw. der zugehörigen Rastnut 18a, 18b usw. eingreift und dadurch ein Ausrücken der Hülse 22 aus dieser Rastnut verhindert. Bei derart eingerastetem Gewindestift 15a wird sichergestellt, daß eine unbeabsichtigte Verschiebung der Führungshülse 22 aus den Rastnuten 18a heraus und somit des Beinpaares 3 in Richtung auf das Beinpaar 2 und damit ein ungewolltes Zusammenklappen des Klapphockers verhindert wird. Anstelle der von jedem Bein 3 seitlich in die Führungsnuten 16 vorspringenden Hülse kann der Stift 15a die Führungsfunktion entlang der Führungsnut 16 übernehmen, wenn er über seine in die Führungsnut 16 eingreifende Länge umfangsmäßig glatt, d.h. ohne Außengewinde ausgebildet ist und die Hülse 22 nicht aus dem Bein 3 herausragt, also eine der Plattenstärke entsprechende Länge hat.

Ferner kann eine der Vertiefung 24 entsprechende Vertiefung an dem zum Führungsnutbereich 16 abgewandten Ende des Führungsbereiches 16c vorgesehen sein mit dem Zweck, eine Arretierung des Klapphockers in der Lage zu erreichen, in der die Beinpaare 2, 3 die in Fig. 2 gezeigte parallele Lage erreicht haben und die Sitzfläche 1 in Richtung des Pfeiles B in Fig. 2 in die Ebene der Beinpaare 2, 3 hineingeklappt ist. Auf diese Weise kann erreicht werden, daß ein unbeabsichtigtes Aufklappen des Klapphockers, zum Beispiel während seines Transportes, verhindert wird.

Fig. 1 zeigt den Klapphocker in einer betriebsbereiten Stellung, in der das Führungselement 15 oder 22 in die unterste Rastnut 18a einrasten, so daß die Sitzfläche 1 im wesentlichen horizontal ausgerichtet ist. Wird das Führungselement 15 oder 22 in eine der obenliegenden Rastnuten 18b, 18c usw. eingerastet, wird eine mehr oder weniger starke Neigung der Sitzfläche 1 gegenüber der Horizontalen erreicht. Hierzu müssen die beiden Beinpaare 2,3 geringfügig aufeinander zu bewegt werden, damit das Führungselement 15 aus der Rastnut 18a heraus, dann nach oben und in die Rastnut 18b oder 18c hineinverlagert werden kann. Gleichzeitig führt die Sitzfläche 1 eine Schwenkbewegung in Richtung des Pfeiles A durch. Aus jeder der verschiedenen Rastpositionen läßt sich der Klapphocker sofort in den vollständig zusammengeklappten Zustand verbringen, vorausgesetzt, daß der Gewindestift 15a bei dem Ausführungsbeispiel nach Fig. 3 nicht in eine der Vertiefungen 24 eingreift, so daß eine Verschiebung des Führungselementes 15 zum Beispiel aus der Rastnut 18c in die Rastnut 18a entfällt und der Führungsstift 15 aus der Rastnut 18c sofort in den Bereich 16a und dann in den Bereich 16c verlagerbar ist.

Es hat sich als vorteilhaft erwiesen, wenn in dem in Fig. 2 gezeigten Zustand des Hockers die Lagerung 12, 13 und der Führungsstift 15 in etwa auf gleicher Höhe liegen. Die Größe der Sitzfläche 1 und die Anordnung der Querstreben 7, 8 ist derart getroffen, daß zwischen der Oberkante der Beine 2, 3 in Fig. 2 und den Querstreben 7, 8 ausreichend Platz zur Verfügung steht, um ein Verschwenken der Sitzfläche 1 in diesen Zwischenraum zu ermöglichen.

Wie die Fig. 1 und 2 zeigen, ist bei der dargestellten Ausführungsform an der oberen Stirnfläche der Beine 3 ein Auflageelement 26 befestigt, an dem die obere Stirnfläche des Beines 2 in Anlage gelangt, wenn der Klapphocker aufgeklappt ist.

Anstelle der die Einrichtung 10 bildenden Platten können andere Teile vorgesehen sein, welche die vorstehend beschriebenen Lager- und Führungsfunktionen übernehmen, wobei diese Teile als separate und am Seitenrahmen 11 zu befestigende Teile oder als zum Seitenrahmen 11 integrierte Teile ausgebildet sein können.

Durch die Neigungsverstellbarkeit der Sitzfläche des erfindungsgemäßen Hockers läßt sich der Klapphocker besonders vorteilhaft als zusätzliches Teil zu dem Stuhl gemäß der Patentanmeldung P 36 07 581 oder P 36 07 619 verwenden und ermöglicht bei unterschiedlich eingestelltem Klappmöbel bzw. Klappsessel eine optimale Anpassung an die Körperform bei seinem Einsatz als Fußauflage. Fig. 4 zeigt die Verwendung des erfindungsgemäßen Klapphockers in Verbindung mit einem Klappsessel, vorzugsweise mit einem Klappsessel gemäß Patentanmeldung P 36 07 581 oder P 36 07 619. Aus Fig. 4 ist ersichtlich, daß die Neigung der Sitzfläche 1 derart einstellbar ist, daß sie entgegengesetzt ist zur Neigung der Sitz- oder Liegefläche des mit 30 bezeichneten Klapp- oder Liegesessels, dessen mit 31 bezeichneter Sitz eine Neigung nach hinten um den Winkel α zu Horizontalen einhält, während die Neigung der Sitzfläche 1 des Hockers zur Horizontalen dem Winkel β entspricht, wobei α = β sein kann und dadurch die Einstellung der Fußauflage, gebildet durch die Fläche 1 in Verbindung mit der Neigung der Sitzfläche 31 des Sessels auf die bequemste Position erreichbar ist.

Gemäß einer weiteren Ausgestaltung der Erfindung ist vorgesehen, daß ein zusätzlich aufschiebbares Lehnenteil auf die Sitzfläche 1 aufgebracht werden kann, zum Beispiel in Form des in Fig. 1 gestrichelt eingetragenen Elementes 34. Der Rahmen der Lehne 34 weist beidseitig an seinen Seiten z.B. Abstützteile 36, 37 auf, welche die Sitzfläche 1 bzw. den Seitenrahmen 11 der Sitzfläche 1 einfassen und durch eine Klemmwirkung die Lehne 34 gegenüber dem Seitenrahmen 11 lagern. Auf diese Weise kann der erfindungsgemäße Klapphocker mit verstellbarer Sitzfläche 1 auch als Hocker mit Lehne verwendet werden, wobei die Lehne zusammen mit der Sitzfläche 1 in der Neigung verstellbar ist.

Die Lehne 34 ist nach Fig. 1 von rechts auf die Sitzfläche 1 aufgeschoben. Vorzugsweise wird die Lehne 34 von links auf die Sitzfläche 1 aufgesetzt und läßt auf diese Weise eine komfortable Verstellung der Lehnenneigung bei entsprechender Verstellung der Neigung der Sitzfläche 1 zu. Im letzteren Fall befindet sich die Lehne in kurzem Abstand zum Verstell- bzw. Rastmechanismus, der aus den Elementen 15, 18 gebildet ist.

Vorstehend wurde im wesentlichen nur die eine Seite des Hockers beschrieben; gleiches gilt selbstverständlich für die in Fig. 1 und 2 nicht gezeigte andere Seite des Hockers.

Besonders vorteilhaft läßt sich das erfindungsgemäße Klappmöbel auch als Fußstütze, z. B. zu Couchgarnituren oder dergleichen verwenden. Die Fläche 1 kann gegebenenfalls gepolstert sein oder mit einer Bespannung oder ähnlichem versehen sein und dient dabei als Fuß-Auflagefläche.

## Patentansprüche

1. Klappmöbel, insbesondere Klapphocker,
mit einer Sitzfläche (1) und seitlich zur Sitzfläche (1) angeordneten Beinen (2, 3)
mit einer von der Sitzfläche (1) nach unten abstehenden Einrichtung (10), an welcher eines der Beinpaare (2) drehfähig gelagert ist,
wobei die Einrichtung (10) eine im wesentlichen parallel zur Sitzfläche verlaufende Führungsnut (16a) enthält, entlang welcher das andere Beinpaar (3) geführt ist,
und bei dem das erste und zweite Beinpaar (2, 3) im Bereich der oberen Enden gelenkig miteinander verbunden sind,
**dadurch gekennzeichnet,**
daß jedes Bein des zweiten Beinpaares (3) ein Führungselement (15) aufweist, das mit der Führungsnut (16) in Eingriff steht, und daß die Führungsnut (16) auf der einen Seite in eine etwa kreisbogenförmige Nut (16c) übergeht und auf der anderen Seite in mehreren übereinanderliegenden die Sitzflächenneigung festlegenden Rastnuten (18a, 18b, 18c) endet, wobei die im wesentlichen kreisbogenförmige Nut (16c) die Gelenkachse (13) der Lagerung des ersten Beinpaares (2) gegenüber der Einrichtung (10) als Mittelpunkt aufweist.

2. Klappmöbel nach Anspruch 1, dadurch gekennzeichnet, daß die Führungsnut (16) im Bereich der Rastnuten (18a, 18b, 18c) Vertiefungen (24, 24a, 24b, 24c) aufweist.

3. Klappmöbel nach einem der vorangehenden Ansprüche, dadurch gekennzeichnet, daß das Führungselement (15) durch eine Hülse (22) gebildet ist, die seitlich vom zugehörigen Bein (3) vorsteht.

4. Klappmöbel nach Anspruch 3, dadurch gekennzeichnet, daß das Führungselement (15) ferner einen Gewindestift (15a) aufweist.

5. Klappmöbel nach Anspruch 3, dadurch gekennzeichnet, daß das Führungselement (15) ferner einen Arretierstift (15a) aufweist.

6. Klappmöbel nach einem der vorangehenden Ansprüche, dadurch gekennzeichnet, daß eine auf die Sitzfläche (1) aufsteckbare Lehne (34) vorgesehen ist.

7. Klappmöbel nach Anspruch 6, dadurch gekennzeichnet, daß die Lehne (34) Abstützteile (36, 37) aufweist, die beidseitig der Sitzfläche (1) zu liegen kommen.

## Claims

1. Folding piece of furniture, in particular folding stool, comprising a seat (1) and legs (2, 3) provided laterally of the seat (1),
having a means (10) projecting downwardly with respect to the seat (1) at which one of the leg pairs (2) is rotatably mounted,
the means (10) comprising a guiding groove (16a) substantially parallel to the seat, along which the second leg pair (3) is guided,
and wherein the first and second leg pair (2, 3) is pivotably joined together in the region of the upper ends,
**characterized in that** each leg of the second leg pair (3) has guiding means (15) adapted to engage the guiding groove (16), and that the guiding groove (16) on the one side merges into an arcuate grooved region (16c) and on the other side terminates in several detent grooves (18a, 18b, 18c) being provided one above the other and determining inclination of the seat, whereat the arcuate grooved region (16c) has the axis (13) of the bearing arrangement as center of the first leg pair (2) with respect to means (10).

2. Folding piece of furniture according to claim 1, characterized in that the guiding groove (16) in the region of the detent grooves (18a, 18b, 18c) has depressions (24, 24a, 24b, 24c).

3. Folding piece of furniture according to one of the preceding claims, characterized in that the guiding element (15) is formed by a sleeve (22) projecting laterally from the respective leg (3).

4. Folding piece of furniture according to claim 3, characterized in that the guiding element (15) further comprises a pin (15a).

5. Folding piece of furniture according to claim 3, characterized in that the guiding element (15) further comprises an arresting pin (15a).

6. Folding piece of furniture according to one of the preceding claims, characterized in that there is provided a backrest (34) which is attachable to the seat (1).

7. Folding piece of furniture according to claim 6, characterized in that the backrest (34) comprises support means (36, 37) being provided on both sides of the seat (1).

## Revendications

1. Meuble pliant, en particulier tabouret pliant, comportant une surface (1) pour s'asseoir et des pieds (2, 3) placés sur les côtés de la surface (1) pour s'asseoir,
un dispositif (10) s'étendant vers le bas à partir de la surface (1) pour s'asseoir et sur lequel l'une des paires de pieds (2) est supportée de façon pivotante,
dans lequel le dispositif (10) comprend une rainure de guidage (16a) sensiblement parallèle à la surface pour s'asseoir et par laquelle l'autre paire de pieds (3) est guidée
et dans lequel la première et la deuxième paires de pieds (2, 3) sont reliées ensemble de façon articulée au voisinage de leurs extrémités supérieures,
caractérisé en ce que chaque pied de la deuxième paire de pieds (3) comprend un organe de guidage (15) en prise dans la rainure de guidage (16) et en ce que la rainure de guidage (16) se prolonge d'un côté par une rainure (16c) sensiblement en forme d'arc et se termine de l'autre coté par plusieurs rainures de blocage (18a, 18b, 18c) superposées, assurant l'immobilisation de la surface pour s'asseoir, la rainure (16c) sensiblement en arc ayant comme centre l'axe d'articulation (13) par lequel la première paire de pieds (2) est supportée par le dispositif (10).

2. Meuble pliant selon la revendication 1, caractérisé en ce que la rainure de guidage (16) présente des parties élargies (24, 24a, 24b, 24c) dans la région des rainures de blocage (18a, 18b, 18c).

3. Meuble pliant selon l'une des revendications précédentes, caractérisé en ce que l'organe de guidage (15) est une pièce cylindrique creuse (22) dépassant latéralement du pied (3) associé.

4. Meuble pliant selon la revendication 3, caractérisé en ce que l'organe de guidage (15) comporte en outre une tige filetée (15a).

5. Meuble pliant selon la revendication 3, caractérisé en ce que l'organe de guidage (15) comporte en outre une tige d'arrêt (15a).

6. Meuble pliant selon l'une des revendications précédentes, caractérisé en ce qu'il est prévu un dossier (34) conçu pour pouvoir être monté sur la surface (1) pour s'asseoir.

7. Meuble pliant selon la revendication 6, caractérisé en ce que le dossier (34) comprend des parties d'appui (36, 37) venant se placer de part et d'autre de la surface (1) pour s'asseoir.
